# FASCICULE DE BREVET EUROPEEN

(11) **EP 2 739 365 B1**
(45) Date de publication et mention de la délivrance du brevet: **31.05.2017**
(21) Numéro de dépôt: 12759824.1
(22) Date de dépôt: 01.08.2012
(51) Int. Cl.: A63C 5/04

(54) **SKI A LIGNES DE COTE CREUSÉES ET SPATULE PROFILÉE**
SKI MIT KONKAVE TAILLIERUNG UND PROFILIERTE SPITZE
SKI WITH CONCAVE SIDECUT AND A PROFILED TIP

(30) Priorité: 01.08.2011 FR 1157059
(43) Date de publication de la demande: 11.06.2014
(73) Titulaire: Dupraz, Serge, 74200 Thonon Les Bains (FR)
(72) Inventeur: Dupraz, Serge, 74200 Thonon Les Bains (FR)
(74) Mandataire: Cabinet Poncet
(86) Numéro de dépôt international: PCT/IB2012/053932
(87) Numéro de publication internationale: WO 2013/018043

(56) Documents cités:
- EP-A1- 1 410 826
- EP-A1- 1 925 344
- EP-A1- 2 082 787
- FR-A1- 2 952 829

## Description

### DOMAINE TECHNIQUE DE L'INVENTION

La présente invention concerne les skis de glisse sur neige, en particulier destinés à la pratique du ski alpin.

Une paire de skis alpins comprend deux skis sensiblement identiques ou au moins symétriques l'un par rapport à l'autre. Chaque ski comprend une surface inférieure de glisse, limitée latéralement par deux arêtes latérales inférieures métalliques appelées carres, et qui présente un tronçon antérieur convexe relevé en spatule, un tronçon central, et un tronçon postérieur.

Le ski comprend une surface supérieure avec une zone intermédiaire de fixation sur laquelle est rapportée une fixation pour chaussure de ski.

En général, les skis présentent une largeur variable en fonction de la position considérée le long du ski, le tronçon central, souvent appelé patin, étant plus étroit que le tronçon antérieur convexe relevé en spatule et que le tronçon postérieur.

Les skis doivent permettre une progression sur neige par glissement et conduite de virages.

Or la neige est un matériau essentiellement variable, dont la consistance peut être très différente, allant d'une neige poudreuse et profonde à une neige très dure.

En neige poudreuse, le ski doit assurer une portance suffisante pour flotter en évitant de se planter dans la neige et de perturber la progression, et il doit permettre le déclenchement de virages et leur conduite.

Sur neige dure, le ski doit assurer une stabilité suffisante en trace directe, et une conduite satisfaisante des virages, en contrôlant notamment le déplacement latéral du ski en dérapage.

On comprend que la conduite en neige poudreuse et la conduite en neige dure nécessitent que le ski présente des propriétés très différentes. Pour cette raison, les skis précédemment développés sont soit plutôt adaptés à la neige poudreuse, soit plutôt adaptés à la neige dure. Il existe sur le marché des skis dits "polyvalents", mais qui n'ont qu'une performance limitée à la fois en neige poudreuse et en neige dure.

Les skis actuels destinés à la pratique sur neige dure ont généralement une différence de largeur relativement grande entre la largeur du tronçon central et la largeur des tronçons antérieur et postérieur, définissant des skis à lignes de cote très creusées. Simultanément, la largeur de leur tronçon central est de l'ordre de 7 à 9 centimètres. Mais il apparaît que ces skis sont relativement difficiles à conduire en neige poudreuse, dans la mesure où ils s'engagent de façon excessive dans les courbes, et dans la mesure où, manquant de largeur et de surface portante, ils tendent à rester sous la neige et obligent à skier sur l'arrière.

Par ailleurs, pour la pratique hors piste en neige poudreuse, on a développé des skis spécifiques appelés "free ride". Ces skis sont très larges, avec des largeurs de tronçon central pouvant atteindre 14 centimètres, et avec des lignes de cote relativement peu creusées. Leur fonctionnement en neige poudreuse est satisfaisant. Ils se révèlent par contre peu performants sur piste, où pour une conduite correcte ils nécessitent une grande expérience. En effet, leur grande largeur au niveau du tronçon central exige une force musculaire importante pour déclencher et conduire les virages, ce qui est quasiment impossible pour un skieur débutant ou peu expérimenté. Un exemple d'un tel ski est décrit dans le document US 2008/0042400. En conduite sur piste, un tel ski donne la sensation de lourdeur sous les pieds, et enlève toute sensation de vivacité lors de virages plus dynamiques.

Le document EP 1925 344 B1 propose de réduire le risque d'enfournement du ski dans la neige poudreuse en prévoyant une spatule large et de longueur supérieure à 500 mm. L'inconvénient est qu'une telle spatule longue provoque d'importantes vibrations du ski lors d'une progression sur neige dure.

De même, les documents EP 2 082 787 A1 et FR 2 952 829 A1 proposent un ski à spatule longue, de 250 mm à 500 mm, et à lignes de cote creusées. Toutefois, dans ce ski, la ligne de largeur maximale de spatule est nettement en avant de la ligne de contact antérieure, et il en résulte que la spatule a tendance à pousser la neige en progression sur neige profonde, et que la spatule vibre fortement en progression sur neige dure.

### EXPOSE DE L'INVENTION

Le problème proposé par la présente invention est de définir une nouvelle forme de ski qui présente à la fois un comportement optimal en neige poudreuse, et un comportement excellent en neige dure. En particulier, en neige poudreuse, le ski doit déjauger facilement, puis flotter sans pousser la neige quelle que soit la vitesse sans que le skieur ait à forcer sur l'arrière. Il doit aussi permettre une conduite facile des virages. En neige dure, le ski doit assurer une bonne stabilité en trace directe sans vibrations sensibles et perturbatrices, et une conduite efficace des virages, tout particulièrement des conduites sur la carre sans dérapage, dites "virages coupés", avec des changements de carres fluides et rapides et une bonne relance en fin de courbe.

Pour atteindre ces objets ainsi que d'autres, l'invention propose un ski de glisse sur neige, comprenant une surface inférieure de glisse limitée latéralement par deux arêtes latérales inférieures et présentant un tronçon antérieur convexe relevé en spatule au-delà d'une ligne de contact antérieure, un tronçon intermédiaire, et un tronçon postérieur ;
selon l'invention :
- le tronçon antérieur relevé en spatule présente une longueur dont le rapport de spatule avec la longueur totale du ski est compris entre 0,140 et 0,260,
- le rapport entre la largeur maximale du tronçon antérieur et une largeur minimale du tronçon intermédiaire est compris entre 1,20 et 1,80,
- le rapport entre une largeur maximale du tronçon postérieur et la largeur minimale du tronçon intermédiaire est compris entre 1,20 et 1,80,
- la ligne de contact antérieure est sur ou au voisinage de la ligne de largeur maximale antérieure.

De la sorte, le ski présente simultanément une spatule efficace à grand relevé et des lignes de cote très creusées, lui conférant à la fois une grande facilité pour remonter en surface et flotter sur la neige poudreuse sans nécessiter une grande longueur de ski, et une largeur réduite de patin par rapport aux largeurs avant et arrière, pour des changements de carres rapides et aisés qui déclenchent les virages coupés sur neige dure et assurent une bonne relance pour les virages suivants ou en fin de courbe.

Le tronçon antérieur convexe relevé en spatule s'étend entre l'extrémité antérieure du ski et la ligne de contact antérieure qui est la limite avant de la zone de contact de la face inférieure de glisse du ski avec une surface plane sur laquelle le ski est posé. De la sorte, la spatule se rétrécit progressivement depuis la ligne de contact antérieure jusqu'à son extrémité avant, présentant ainsi une inertie relativement faible qui réduit sensiblement les vibrations sur neige dure. Sur neige poudreuse, la largeur progressivement rétrécie de spatule depuis la ligne de contact antérieure jusqu'à son extrémité avant réduit la tendance à pousser la neige vers l'avant.

De même, le tronçon postérieur peut éventuellement être relevé convexe, et s'étend alors entre l'extrémité postérieure du ski et une ligne de contact postérieure qui est la limite arrière de la zone de contact de la face inférieure de glisse du ski avec une surface plane sur laquelle le ski est posé.

Dans la présente demande de brevet, on considère que les surfaces et longueurs relatives au ski sont les surfaces et longueurs projetées sur une surface plane sur laquelle le ski est posé.

Les rapports entre d'une part les largeurs maximales du tronçon antérieur et du tronçon postérieur, et d'autre part la largeur minimale du tronçon intermédiaire, définissent l'amplitude de la courbure des arêtes latérales inférieures du ski ou lignes de cote, étant observé qu'entre les largeurs maximales et la largeur minimale, les arêtes latérales inférieures ont une variation de distance relative l'une par rapport à l'autre qui est régulièrement variable, sans zones angulées susceptibles de perturber l'avance du ski.

Selon un mode de réalisation avantageux, on pourra prévoir que le rapport de spatule entre une longueur de spatule et une longueur totale du ski soit compris de préférence entre 0,190 et 0,210.

La montée en surface de neige poudreuse est ainsi facilitée, pour une meilleure maniabilité du ski à faible vitesse, et une conservation de la vitesse, même sur pente faible.

En complément, on pourra avantageusement prévoir que le tronçon intermédiaire du ski présente sa largeur minimale selon une ligne transversale de largeur minimale qui est distante de l'extrémité antérieure du ski selon une distance telle que son rapport avec la longueur totale du ski est compris entre 0,62 et 0,65.

De la sorte, on définit une zone antérieure de ski particulièrement longue et plus large que la largeur minimale. Cette zone antérieure attaque la neige de manière douce et progressive, par le fait que les variations de largeur sont réparties sur une grande longueur relative du ski, selon des lignes de cote à grand rayon de courbure.

De préférence, le tronçon antérieur relevé en spatule se raccorde tangentiellement selon sa surface de glisse avec le tronçon intermédiaire et se relève progressivement jusqu'à l'extrémité antérieure du ski où il se termine selon une inclinaison d'angle compris entre 28° et 35° et un relevé de spatule compris entre 60 et 80 millimètres.

On définit ainsi une spatule douce et progressive qui remonte en surface de la neige poudreuse sans provoquer de résistance à la progression du ski.

Selon un mode de réalisation avantageux, la surface inférieure de glisse du ski présente une largeur moyenne comprise entre 11,7 et 15,4 centimètres,

Une mesure de la largeur moyenne de la surface inférieure de glisse du ski pourra être obtenue par exemple en divisant la superficie de la surface inférieure de glisse par la longueur totale du ski.

De préférence, la largeur maximale du tronçon antérieur est supérieure à la largeur maximale du tronçon postérieur.

On favorise ainsi encore la capacité du ski à flotter en surface d'une neige poudreuse et à garder une bonne stabilité en trace directe.

Selon un mode de réalisation avantageux, la largeur moyenne de la surface inférieure de glisse du ski est comprise entre 13 et 14 centimètres.

Avec une telle largeur importante, on obtient un ski avec en moyenne 20% de surface portante supplémentaire par rapport aux autres skis du marché à longueur égale, qu'ils soient « free ride », ou orientés "neige dure", ou estimés polyvalents.

Par conséquent, avec une surface portante relative plus grande, le ski selon l'invention n'a pas besoin d'être particulièrement long, et cette longueur réduite permet de garantir à tout moment une meilleure maniabilité sans efforts excessifs, que ce soit sur piste de neige tassée ou dure, en petits virages, ou en terrain naturel hors-piste.

Ces propriétés avantageuses peuvent en principe être obtenues avec une longueur totale de la surface inférieure de glisse qui est relativement réduite, par exemple comprise entre 1,65 mètres et 1,85 mètres.

En pratique on pourra définir une gamme simplifiée satisfaisante avec une longueur totale de la surface inférieure de glisse choisie égale à environ 1,71 mètres pour les utilisateurs ayant un petit ou moyen gabarit, et égale à environ 1,81 mètres pour les utilisateurs expérimentés et les grands gabarits.

En complément, on pourra prévoir un tel ski qui comporte une surface supérieure avec une zone de fixation s'étendant longitudinalement de part et d'autre d'une ligne transversale de milieu de chaussure, le tronçon antérieur présentant sa largeur maximale selon une ligne transversale de largeur maximale antérieure, le tronçon postérieur présentant sa largeur maximale selon une ligne transversale de largeur maximale postérieure, les lignes transversales de largeur maximale antérieure et postérieure étant distantes l'une de l'autre d'une longueur de carres effective ayant un milieu, dans lequel la ligne transversale de milieu de chaussure est en avant du milieu de longueur de carres effective, selon une avancée de chaussure dont le rapport d'avancée avec la longueur totale du ski est compris entre 0,006 et 0,030, de préférence compris entre 0,015 et 0,020.

La chaussure se trouve ainsi en position avancée, pour une transmission plus directe de la pression du pied de l'utilisateur à la zone avant du ski qui entre dans la neige, de sorte que l'accroche est plus puissante sur l'avant du ski avec une entrée de virage plus fluide et plus facile. Cela permet de skier à l'aplomb de ses chaussures et ainsi d'éviter les transferts de poids avant/arrière. Ce transfert de poids est indispensable sur les skis actuels du marché pour obtenir une bonne performance. En outre, cela réduit considérablement tous les problèmes de torsion rencontrés par les skis traditionnels dans leur partie antérieure.

De préférence, le tronçon intermédiaire présente des arêtes latérales inférieures dont le profil longitudinal présente une zone centrale concave, se raccordant selon un point d'inflexion avant à une zone avant convexe, le point d'inflexion avant étant situé en arrière d'une ligne transversale de largeur maximale antérieure selon une distance de recul d'inflexion comprise entre 0,06 et 0,28 fois la longueur totale du ski.

On obtient ainsi un effet particulièrement avantageux en neige dure : en virage, la zone à l'avant du point d'inflexion est soulagée de son appui sur la neige et tend à s'en écarter, réduisant ainsi la longueur de carre effective et déplaçant vers l'arrière du ski la zone d'appui sur la neige. Il en résulte une pression d'appui augmentée sur la neige, et une tenue améliorée de la zone postérieure de carre, réduisant la propension du ski à déraper latéralement en virage, et augmentant ainsi la capacité à tenir des conduites coupées sur neiges dures ou glacées.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles :
- la figure 1 est une vue de dessus d'une paire de skis selon un premier mode de réalisation de la présente invention, les deux skis étant chacun symétrique par rapport à leur axe longitudinal médian,
- la figure 2 est une vue de côté d'un ski selon la figure 1 ; et
- la figure 3 est une vue de dessus d'une paire de skis selon un second mode de réalisation de la présente invention, à structure asymétrique.

### DESCRIPTION DES MODES DE REALISATION PREFERES

Dans les modes de réalisation illustrés sur les figures, un ski de glisse sur neige selon l'invention comprend une surface inférieure de glisse 1, une surface supérieure 2 avec une zone de fixation 3 s'étendant longitudinalement de part et d'autre d'une ligne transversale de milieu de chaussure MC.

En considérant le ski dans sa longueur, on distingue successivement un tronçon antérieur 4 convexe relevé en spatule, un tronçon intermédiaire 5, et un tronçon postérieur 6 relevé convexe.

Le ski est destiné à assurer une progression sur la neige en glissant vers l'avant, le tronçon antérieur 4 convexe étant relevé en spatule pour favoriser la montée de l'avant du ski vers la surface de la neige.

La surface inférieure de glisse 1 est limitée latéralement par deux arêtes latérales inférieures 7 et 8.

En vue de dessus telle qu'illustrée sur la figure 1, le ski présente une largeur qui varie en fonction de la zone considérée le long du ski, et cette largeur se répartit symétriquement de part et d'autre de l'axe longitudinal médian I-I du ski.

Depuis l'extrémité antérieure 9, en se déplaçant progressivement vers l'extrémité postérieure 10 du ski, la largeur augmente progressivement le long du tronçon antérieur 4 convexe relevé en spatule, jusqu'à une ligne transversale de largeur maximale antérieure LA. La largeur du ski se réduit ensuite progressivement, dans le tronçon intermédiaire 5, jusqu'à une ligne transversale de largeur minimale LI, puis augmente ensuite progressivement jusqu'à une ligne de largeur maximale postérieure LP où le tronçon intermédiaire 5 se raccorde au tronçon postérieur 6 relevé convexe. Dans ce tronçon postérieur 6, la largeur du ski se réduit progressivement jusqu'à l'extrémité postérieure 10.

En vue de côté, sur la figure 2, le ski étant posé sur une surface plane 11, à nouveau en partant de l'extrémité antérieure 9 qui est à l'écart de la surface plane 11 selon un relevé de spatule RS de 6 à 7 centimètres, la surface inférieure de glisse 1 se rapproche progressivement de la surface plane 11 le long du tronçon antérieur 4 convexe relevé en spatule, et vient au contact de la surface plane 11 selon une ligne de contact antérieure LCA qui est sur ou au voisinage de la ligne transversale de largeur maximale antérieure LA.

En pratique, la distance entre la ligne de contact antérieure LCA et la ligne transversale de largeur maximale antérieure LA sera choisie inférieure à 50 mm, de préférence inférieure à 20 mm, de sorte que la largeur du ski au droit de la ligne de contact antérieure soit sensiblement égale à la largeur maximale antérieure de spatule.

Ensuite, dans le tronçon intermédiaire 5, la surface inférieure de glisse 1 est légèrement cambrée, s'écartant légèrement de la surface plane 11 selon le cambre C pour venir à nouveau au contact de la surface plane 11 selon une ligne de contact postérieure LCP qui est sur ou au voisinage de la ligne transversale de largeur maximale postérieure LP. Enfin, dans le tronçon postérieur 6, la surface de glisse 1 s'écarte progressivement de la surface plane 11 jusqu'à l'extrémité postérieure 10 qui en est écartée selon un relevé de talon postérieur RT de 4 à 5 centimètres.

Selon l'invention, le tronçon antérieur relevé en spatule est relativement long, le rapport RST entre la longueur de spatule LS et la longueur totale LT du ski étant compris entre 0,140 et 0,260.

Simultanément, en vue de dessus, les lignes de cote du ski sont relativement creusées, c'est-à-dire que la largeur minimale du ski selon la ligne transversale de largeur minimale LI du tronçon intermédiaire 5 est nettement plus courte que la largeur maximale du ski à la fois selon la ligne transversale de largeur maximale antérieure LA du tronçon antérieur 4 et selon la ligne transversale de largeur maximale postérieure LP du tronçon postérieur 6. Selon l'invention, le rapport RLA entre la largeur maximale du tronçon antérieur 4 selon la ligne transversale de largeur maximale antérieure LA et la largeur minimale du ski selon la ligne transversale de largeur minimale LI du tronçon intermédiaire 5 est compris entre 1,20 et 1,80. Simultanément, le rapport RLP entre la largeur maximale du tronçon postérieur 6 selon la ligne transversale de largeur maximale postérieure LP et la largeur minimale du ski selon la ligne transversale de largeur minimale LI du tronçon intermédiaire 5 est compris entre 1,20 et 1,80.

En vue de dessus selon la figure 1, on distingue la longueur de carres effective CE, qui est la longueur des arêtes latérales inférieures 7 et 8 qui s'étend depuis la ligne transversale de largeur maximale antérieure LA jusqu'à la ligne transversale de largeur maximale postérieure LP. Cette longueur de carres effective CE a un milieu M.

Dans la réalisation illustrée sur les figures, la largeur maximale du tronçon antérieur 4 selon la ligne transversale de largeur maximale antérieure LA est supérieure à la largeur maximale du tronçon postérieur 6 selon la ligne transversale de largeur maximale postérieure LP.

Le tronçon intermédiaire présente sa largeur minimale selon une ligne transversale de largeur minimale LI.

La ligne transversale de largeur minimale LI est distante de l'extrémité antérieure 9 du ski selon une distance telle que son rapport RRA avec la longueur totale LT du ski est compris entre 0,62 et 0,65, définissant une distance relative longue.

Le tronçon antérieur 4 relevé en spatule se raccorde tangentiellement selon sa surface de glisse avec le tronçon intermédiaire 5 et se relève progressivement jusqu'à l'extrémité antérieure 9 du ski où il se termine selon une inclinaison d'angle compris entre 28° et 35° et un relevé RS compris entre 60 et 80 millimètres.

Le ski est relativement compact, par le fait que la surface inférieure de glisse 1 du ski présente une largeur moyenne LM comprise entre 11,7 et 15,4 centimètres, la longueur totale LT du ski étant relativement réduite, par exemple comprise entre 1,65 mètres et 1,85 mètres.

En pratique, la largeur moyenne LM de la surface inférieure de glisse 1 du ski peut être avantageusement comprise entre 13 et 14 centimètres.

Dans la réalisation illustrée sur les figures, la ligne transversale de milieu de chaussure MC est en avant du milieu M de longueur de carres effective CE, selon une avancée de chaussure MCM dont le rapport d'avancée R avec la longueur totale LT du ski est compris entre 0,006 et 0,030.

Egalement, dans cette réalisation, le tronçon intermédiaire 5 présente des arêtes latérales inférieures 7, 8 dont le profil longitudinal présente une zone centrale concave, se raccordant selon un point d'inflexion avant IA à une zone avant convexe, le point d'inflexion avant IA étant situé en arrière de la ligne transversale de largeur maximale antérieure LA selon une distance de recul d'inflexion LR comprise entre 0,06 et 0,28 fois la longueur totale LT du ski.

Un exemple de dimensions d'un ski adapté pour les skieurs légers et de taille moyenne et pour les femmes, est :
- longueur totale LT = 171 centimètres,
- largeur maximale antérieure LA = 16 centimètres,
- largeur minimale LI = 10,5 centimètres,
- largeur maximale postérieure LP = 14 centimètres,
- longueur de tronçon antérieur en spatule LS = 34,6 centimètres,
- relevé de spatule RS = 6,5 centimètres,
- longueur du tronçon postérieur 6 = 13,3 centimètres,
- relevé du talon postérieur RT = 4,4 centimètres,
- cambre C du tronçon intermédiaire 5 = 2 millimètres,
- avancée de chaussure MCM = 3,05 centimètres,
- distance de recul d'inflexion LR = 29 centimètres.

Le rapport RLA entre la largeur maximale antérieure LA du tronçon antérieur 4 et la largeur minimale LI du tronçon intermédiaire 5 est de 1,52, compris entre 1,20 et 1,80.

Le rapport RLP entre la largeur maximale postérieure LP du tronçon postérieur 6 et la largeur minimale LI du tronçon intermédiaire 5 est de 1,33, compris entre 1,20 et 1,80.

Le rapport de spatule RST entre la longueur de spatule LS et la longueur totale LT du ski est de 0,202, compris entre 0,140 et 0,260.

Pour un ski adapté à des skieurs de plus grands gabarits ou plus expérimentés, un exemple de dimensions appropriées est le suivant :
- longueur totale LT = 181 centimètres,
- largeur maximale antérieure LA = 16,9 centimètres,
- largeur minimale LI = 11,5 centimètres,
- largeur maximale postérieure LP = 14,8 centimètres,
- longueur de tronçon antérieur en spatule LS = 36,8 centimètres,
- relevé de spatule RS = 6,8 centimètres,
- longueur du tronçon postérieur 6 = 13,6 centimètres,
- relevé du talon postérieur RT = 4,6 centimètres,
- cambre C du tronçon intermédiaire 5 = 2 millimètres,
- avancée de chaussure MCM = 3,3 centimètres,
- distance de recul d'inflexion LR = 31 centimètres.

Le rapport RLA entre la largeur maximale antérieure LA du tronçon antérieur 4 et la largeur minimale LI du tronçon intermédiaire 5 est de 1,47, compris entre 1,20 et 1,80.

Le rapport de spatule RST entre la longueur de spatule LS et la longueur totale LT du ski est de 0,203, compris entre 0,140 et 0,260.

Dans le mode de réalisation de la figure 1, le ski est symétrique par rapport à son axe longitudinal I-I.

Dans le mode de réalisation de la figure 3, le ski est asymétrique par rapport à son axe longitudinal I-I. En l'espèce, la première arête latérale inférieure 7 présente, en vue de dessus, un profil longitudinal plus creusé que la seconde arête latérale inférieure 8.

De la sorte, la première arête latérale inférieure 7 présente un profil longitudinal qui diffère du profil de la seconde arête latérale inférieure 8, donnant au ski des propriétés en virage différentes, selon qu'il s'agit d'un virage où la première arête latérale inférieure 7 mord dans la neige, ou d'un virage où la seconde arête latérale inférieure 8 mord dans la neige.

Les deux skis sont symétriques en miroir l'un de l'autre.

L'utilisateur peut ainsi disposer d'une paire de skis présentant des propriétés différentes, selon qu'il utilise les skis comme représenté sur la figure 3, ou selon qu'il intervertit les deux skis.

Dans la configuration illustrée sur la figure 3, c'est-à-dire avec les secondes arêtes latérales inférieures 8 des deux skis disposées vers l'intérieur de la paire de skis, on utilise essentiellement pour mordre la neige en virage la seconde arête latérale inférieure 8 du ski extérieur au virage, ce qui optimise la stabilité en moyennes et grandes courbes sur neige dure et en poudreuse.

Dans la configuration avec les skis intervertis, c'est essentiellement la première arête latérale inférieure 7 du ski extérieur au virage qui mord la neige en virage, ce qui favorise les virages courts et coupés sur neige dure.

De façon optionnelle, comme illustré, l'extrémité antérieure 9 du ski droit est décalée vers la gauche par rapport à l'axe longitudinal I-I, et il en est de même de l'extrémité postérieure 10. Les décalages respectifs peuvent être par exemple de l'ordre de 8 millimètres pour l'extrémité antérieure 9, et d'environ 19 millimètres pour l'extrémité postérieure 10. Cela permet d'éviter au ski intérieur ou amont de planter dans la neige poudreuse.

La présente invention n'est pas limitée aux modes de réalisation qui ont été explicitement décrits, mais elle en inclut les diverses variantes et généralisations contenues dans le domaine des revendications ci-après.

## Revendications

1. Ski de glisse sur neige, comprenant une surface inférieure de glisse (1) limitée latéralement par deux arêtes latérales inférieures (7, 8) et présentant un tronçon antérieur (4) convexe relevé en spatule au-delà d'une ligne de contact antérieure (LCA), un tronçon intermédiaire (5), et un tronçon postérieur (6), dans lequel :
- le tronçon antérieur (4) relevé en spatule présente une longueur (LS) dont le rapport de spatule (RST) avec la longueur totale (LT) du ski est compris entre 0,140 et 0,260,
- le rapport (RLA) entre la largeur maximale (LA) du tronçon antérieur (4) et une largeur minimale (LI) du tronçon intermédiaire (5) est compris entre 1,20 et 1,80,
- le rapport (RLP) entre une largeur maximale (LP) du tronçon postérieur (6) et la largeur minimale (LI) du tronçon intermédiaire (5) est compris entre 1,20 et 1,80, **caractérisé en ce que** la ligne de contact antérieure (LCA) est sur ou au voisinage de la ligne de largeur maximale antérieure (LA), la distance entre la ligne de contact antérieure (LCA) et la ligne de largeur maximale antérieure (LA) étant inférieure à 50mm.

2. Ski selon la revendication 1, **caractérisé en ce que** le rapport de spatule (RST) est compris entre 0,190 et 0,210.

3. Ski selon l'une des revendications 1 ou 2, dans lequel le tronçon intermédiaire (5) présente sa largeur minimale selon une ligne transversale de largeur minimale (LI), **caractérisé en ce que** la ligne transversale de largueur minimale (LI) est distante de l'extrémité antérieure (9) du ski selon une distance telle que son rapport (RAA) avec la longueur totale (LT) du ski est compris entre 0,62 et 0,65.

4. Ski selon l'une quelconque des revendications 1 à 3, **caractérisé en ce que** le tronçon antérieur (4) relevé en spatule se raccorde tangentiellement au tronçon intermédiaire (5) et se relève progressivement jusqu'à l'extrémité antérieure (9) du ski où il se termine selon une inclinaison d'angle compris entre 28° et 35° et un relevé de spatule (RS) compris entre 60 et 80 mm.

5. Ski selon l'une quelconque des revendications 1 à 4, **caractérisé en ce que** la surface inférieure de glisse (1) du ski présente une largeur moyenne (LM) comprise entre 11,7 et 15,4 centimètres.

6. Ski selon la revendication 5, **caractérisé en ce que** la largeur moyenne (LM) de la surface inférieure de glisse (1) du ski est comprise entre 13 et 14 centimètres.

7. Ski selon l'une quelconque des revendications 1 à 6, **caractérisé en ce que** la largeur maximale (LA) du tronçon antérieur (4) est supérieure à la largeur maximale (LP) du tronçon postérieur (6).

8. Ski selon l'une quelconque des revendications 1 à 7, **caractérisé en ce que** la longueur totale (LT) de la surface inférieure de glisse (1) est comprise entre 1,65 mètres et 1,85 mètres.

9. Ski selon la revendication 8, **caractérisé en ce que** la longueur totale (LT) de la surface inférieure de glisse (1) est choisie égale à environ 1,71 mètres pour les utilisateurs ayant un petit ou moyen gabarit, et égale à environ 1,81 mètres pour les utilisateurs expérimentés et les grands gabarits.

10. Ski selon l'une quelconque des revendications 1 à 9, comportant une surface supérieure (2) avec une zone de fixation (3) s'étendant longitudinalement de part et d'autre d'une ligne transversale de milieu de chaussure (MC), le tronçon antérieur (4) présentant sa largeur maximale selon une ligne transversale de largeur maximale antérieure (LA), le tronçon postérieur (6) présentant sa largeur maximale selon une ligne transversale de largeur maximale postérieure (LP), les lignes transversales de largeur maximale antérieure (LA) et postérieure (LP) étant distantes l'une de l'autre d'une longueur de carres effective (CE) ayant un milieu (M), **caractérisé en ce que** la ligne transversale de milieu de chaussure (MC) est en avant du milieu (M) de longueur de carres effective (CE), selon une avancée de chaussure (MCM) dont le rapport d'avancée (R) avec la longueur totale (LT) du ski est compris entre 0,006 et 0,030.

11. Ski selon l'une quelconque des revendications 1 à 10, **caractérisé en ce que** le tronçon intermédiaire (5) présente des arêtes latérales inférieures (7, 8) dont le profil longitudinal présente une zone centrale concave, se raccordant selon un point d'inflexion avant (IA) à une zone avant convexe, le point d'inflexion avant (IA) étant situé en arrière d'une ligne transversale de largeur maximale antérieure (LA) selon une distance de recul d'inflexion (LR) comprise entre 0,06 et 0,28 fois la longueur totale (LT) du ski.

## Patentansprüche

1. Ski zur Gleitbewegung auf Schnee, umfassend eine untere Gleitfläche (1), die seitlich durch zwei untere Seitenkanten (7, 8) begrenzt ist und einen konvexen vorderen Abschnitt (4) hat, der jenseits einer vorderen Kontaktlinie (LCA) spatelförmig nach oben abgebogen ist, ferner einen mittleren Abschnitt (5) sowie einen hinteren Abschnitt (6), wobei:
- der spatelförmig nach oben abgebogene Abschnitt (4) eine Länge (LS) hat, die zur Gesamtlänge (LT) des Skis ein Spatelverhältnis (RST) zwischen 0,140 und 0,260 hat,
- das Verhältnis (RLA) zwischen der größten Breite (LA) des vorderen Abschnitts (4) und einer kleinsten Breite (LI) des mittleren Abschnitts (5) zwischen 1,20 und 1,80 liegt,
- das Verhältnis (RLP) zwischen einer größten Breite (LP) des hinteren Abschnitts (6) und der kleinsten Breite (LI) des mittleren Abschnitts (5) zwischen 1,20 und 1,80 liegt,
**dadurch gekennzeichnet, dass** die vordere Kontaktlinie (LCA) über oder in der Nähe der vorderen Linie größter Breite (LA) liegt, wobei der Abstand zwischen der vorderen Kontaktlinie (LCA) und der vorderen Linie größter Breite (LA) kleiner als 50 mm ist.

2. Ski nach Anspruch 1, **dadurch gekennzeichnet, dass** das Spatelverhältnis (RST) zwischen 0,190 und 0,210 liegt.

3. Ski nach Anspruch 1 oder 2, bei dem der mittlere Abschnitt (5) seine kleinste Breite an einer Querlinie kleinster Breiten (LI) hat, **dadurch gekennzeichnet**, die Querlinie kleinster Breite (LI) von dem vorderen Ende (9) des Skis einen solchen Abstand hat, dass sein Verhältnis (RAA) zur Gesamtlänge (LT) zwischen 0,62 und 0,65 liegt.

4. Ski nach einem der Ansprüche 1 bis 3, **dadurch gekennzeichnet, dass** der vordere, spateiförmige Abschnitt (4) tangential mit dem mittleren Abschnitt (5) verbunden ist und bis zum vorderen Ende (9) des Skis progressiv nach oben abgebogen ist, wo er mit einer Winkelneigung zwischen 28° und 35° und einer Spatelerhebung (RS) zwischen 60 mm und 80 mm endet.

5. Ski nach einem der Ansprüche 1 bis 4, **dadurch gekennzeichnet, dass** die untere Gleitfläche (1) des Skis eine mittlere Breite (LM) zwischen 11,7 und 15,4 cm hat.

6. Ski nach Anspruch 5, **dadurch gekennzeichnet, dass** die mittlere Breite (LM) der unteren Gleitfläche (1) des Skis zwischen 13 und 14 cm beträgt.

7. Ski nach einem der Ansprüche 1 bis 6, **dadurch gekennzeichnet, dass** die größte Breite (LA) des vorderen Abschnitts (4) größer als die größte Breite (LP) des hinteren Abschnitts (6) ist.

8. Si nach einem der Ansprüche 1 bis 7, **dadurch gekennzeichnet, dass** die Gesamtlänge (LT) der unteren Gleitfläche (1) zwischen 1,65 und 1,85m beträgt.

9. Ski nach Anspruch 8, **dadurch gekennzeichnet, dass** die Gesamtlänge (LT) der Gleitfläche (1) zu etwa 1,71 m gewählt ist für Benutzer mit kleiner oder mittlerer Größe und zu etwa 1,81 m für geübte Benutzer und große Personen.

10. Ski nach einem der Ansprüche 1 bis 9, umfassend eine Oberseite (2) mit einem Befestigungsbereich (3), der sich in Längsrichtung zu beiden Seiten einer mittleren Schuhquerlinie (MC) erstreckt, wobei der vordere Abschnitt (4) seine größte Breite an einer vorderen Querlinie größter Breite (LA) und der hintere Abschnitt (6) seine größte Breite an einer hinteren Querlinie größter Breite (LP) hat, wobei die Querlinien größter vorderer Breite (LA) und größter hinterer Breite (LP) voneinander beabstandet sind mit einer effektiven Steilkantenlänge (CE) mit einem Mittelpunkt (M), **dadurch gekennzeichnet, dass** die mittlere Schuhquerlinie (MC) um einen Schuhüberstand (MCM) vor dem Längsmittelpunkt (M) der effektiven Steilkantenlänge (CE) liegt, wobei das Verhältnis (R) des Schuhüberstands zur Gesamtlänge (LT) des Skis zwischen 0,006 und 0,030 liegt.

11. Ski nach einem der Ansprüche 1 bis 10, **dadurch gekennzeichnet, dass** der mittlere Abschnitt (5) untere Seitenkanten (7, 8) hat, deren Längsprofil einen konkaven Mittelbereich hat, der in einem vorderen Wendepunkt (IA) in eine konvexen vorderen Bereich übergeht, wobei der vordere Wendepunkt (IA) mit einem Wendeumkehr-Abstand (LR) hinter einer vorderen Querlinie größter Breite (LA) liegt, der zwischen dem 0,06 und 0,28 fachen der Gesamtlänge (LT) des Skis liegt.

## Claims

1. Snow slip ski, comprising a bottom slip surface (1) delimited laterally by two bottom lateral edges (7, 8) and having a convex anterior section (4) raised in shovel-form beyond an anterior contact line (LCA), an intermediate section (5), and a posterior section (6), in which:
- the anterior section (4) raised in shovel-form has a length (LS) in which the shovel ratio (RST) with the overall length (LT) of the ski is between 0,140 and 0,260,
- the ratio (RLA) between the maximum width (LA) of the anterior section (4) and a minimum width (LI) of the intermediate section (5) is between 1,20 and 1,80,
- the ratio (RLP) between a maximum width (LP) of the posterior section (6) and the minimum width (LI) of the intermediate section (5) is between 1,20 and 1,80, **characterized in that** the anterior contact line (LCA) is on or in the vicinity of the anterior maximum width line (LA), the distance between the anterior contact line (LCA) and the anterior maximum width line (LA) being less than 50 mm.

2. Ski according to claim 1, **characterized in that** the shovel ratio (RST) is between 0,190 and 0,210.

3. Ski according to one of claims 1 or 2, in which the intermediate section (5) has its minimum width on a transverse line of minimum width (LI), **characterized in that** the transverse line of minimum width (LI) is distant from the anterior end (9) of the ski by a distance such that its ratio (RAA) with the overall length (LT) of the ski is between 0,62 and 0,65.

4. Ski according to any one of claims 1 to 3, **characterized in that** the anterior section (4) raised in shovel-form connects tangentially to the intermediate section (5) and rises progressively to the anterior end (9) of the ski where it ends with an inclination of an angle of between 28° and 35° and a shovel rise (RS) of between 60 and 80 mm.

5. Ski according to any one of claims 1 to 4, **characterized in that** the bottom slip surface (1) of the ski has an average width (LM) of between 11,7 and 15,4 centimetres.

6. Ski according to claim 5, **characterized in that** the average width (LM) of the bottom slip surface (1) of the ski is between 13 and 14 centimetres.

7. Ski according to any one of claims 1 to 6, **characterized in that** the maximum width (LA) of the anterior section (4) is greater than the maximum width (LP) of the posterior section (6).

8. Ski according to any one of claims 1 to 7, **characterized in that** the overall length (LT) of the bottom slip surface (1) is between 1,65 metres and 1,85 metres.

9. Ski according to claim 8, **characterized in that** the overall length (LT) of the bottom slip surface (1) is chosen to be equal to approximately 1,71 metres for users having a small or medium gauge, and equal to approximately 1,81 metres for experienced users and large gauges.

10. Ski according to any one of claims 1 to 9, comprising a top surface (2) with a fixing zone (3) extending longitudinally on either side of a mid-boot transverse line (MC), the anterior section (4) having its maximum width on a transverse line of anterior maximum width (LA), the posterior section (6) having its maximum width on a transverse line of posterior maximum width (LP), the transverse lines of anterior (LA) and posterior (LP) maximum width being distant from one another by an effective edge length (CE) having a mid-point (M), **characterized in that** the mid-boot transverse line (MC) is in front of the mid-point (M) of effective edge length (CE), by a boot extension (MCM) in which the extension ratio (R) with the overall length (LT) of the ski is between 0,006 and 0,030.

11. Ski according to any one of claims 1 to 10, **characterized in that** the intermediate section (5) has bottom lateral edges (7, 8) whose longitudinal profile has a concave central zone, connecting at a front inflection point (IA) to a convex front zone, the front inflection point (IA) being situated behind a transverse line of anterior maximum width (LA) by an inflection set back distance (LR) of between 0,06 and 0,28 times the overall length (LT) of the ski.
